# EUROPÄISCHE PATENTSCHRIFT

(11) **EP 1 965 018 B1**
(45) Veröffentlichungstag und Bekanntmachung des Hinweises auf die Patenterteilung: **30.07.2014**
(21) Anmeldenummer: 08101812.9
(22) Anmeldetag: 20.02.2008
(51) Int. Cl.: E06B 9/62, E05D 13/00, E06B 9/84

(54) **Tor mit Zugfederausgleich sowie Antriebsvorrichtung hierfür**
Door with tension spring compensation and drive device for this purpose
Porte dotée d'un équilibrage du ressort de traction et dispositif d'entraînement correspondant

(30) Priorität: 02.03.2007 DE 102007010316; 10.08.2007 DE 102007037892
(43) Veröffentlichungstag der Anmeldung: 03.09.2008
(73) Patentinhaber: HÖRMANN KG DISSEN, 49201 Dissen (DE)
(72) Erfinder:
(74) Vertreter: Kastel, Stefan

(56) Entgegenhaltungen:
- AT-B- 341 177
- DE-A1- 3 905 224
- DE-U1- 8 717 192
- DE-U1- 29 804 411
- US-A- 812 722
- US-A1- 2004 163 777

## Beschreibung

Die Erfindung betrifft ein Rolltor mit einem zum Öffnen und Verschließen einer Gebäudeöffnung bewegbaren Verschlusselement und einer Torwelle, die mit dem Verschlusselement zur gemeinsamen Bewegung gekoppelt ist sowie mit einer an der Torwelle angreifenden Gewichtsausgleichseinrichtung, die wenigstens ein Federelement aufweist, das bei Drehung der Torwelle in einer ersten Richtung spannbar und bei Drehung in einer zweiten Richtung entlastbar ist.

Derartige Rolltore oder anderen Über-Kopf-Tore mit Torwelle sind unter anderem von der Hörmann KG auf dem Markt erhältlich.

AT 341 177 B betrifft ein solches Rolltor mit einem Wickelkörper für gelenkig miteinander verbundene Lamellen, wobei im Aufwickelsinn eines von den Lamellen gebildeten Torkörpers auf den Wickelkörper wirkende Federn vorgesehen sind.

US 2004/163777 A1 betrifft ein Industrie-Rolltor mit einem sich von oben nach unten verbreiternden Türblatt zum schnellen und leisen Betätigen. US 812 722 A betrifft ebenfalls ein Rolltor, das leise betätigt werden kann.

DE 298 04 411 U1 betrifft Rolltor mit einem flexiblen Torblatt und einem Gummizug, der das Tor stets im Aufwickelsinn vorspannt. DE 39 05 224 A1 betrifft ebenfalls ein Rolltor mit einem flexiblen Torblatt. Auch DE 87 17 192 U1 1 betrifft ein Rolltor mit einem flexiblen Torblatt, wobei der Gewichtsausgleich mittels eines Kettenzuges bewerkstelligt wird.

Rolltore sind bekannt, sie haben ähnlich einer Jalousie die Aufgabe, Durchgänge zu verschließen. Das Verschlusselement ist bei Rolltoren insbesondere als Behang ausgebildet. Der Behang wird zum Beispiel gebildet aus einzelnen ineinander gelenkig zusammengefügten Paneelen oder Rolltorstäben, die um eine als Wickelwelle ausgebildete Torwelle einen Ballen oder Rolltorpanzer bildend aufgerollt werden.

Zum Antreiben solcher Rolltore ist meist ein in der Wickelwelle eingelassener Rohrmotor oder ein auf die Wickelwelle geflanschter Schneckengetriebemotor vorgesehen.

Es sind auch Federausgleiche für den Gewichtsausgleich des Torbehanges vorgesehen. Ein solcher Federausgleich erfolgt zum Herabsetzen der Antriebsleistung oft durch eine in der Tor- oder Wickelwelle angeordnete Drehfeder oder durch auf der Tor- oder Wickelwelle um eine Achse drehbar angeordnete Spiralfederpakete.

In jüngster Zeit immer strenger werdende Sicherheitsanforderungen für kraftbetätigte Tore können an Rolltoren nur mit aufwändigen mechanischen und elektronischen Elementen eingehalten werden. Dies macht derartige Tore aufwändig und teuer.

Die Aufgabe der Erfindung besteht darin, ein Tor der eingangs genannten Art und insbesondere ein Rolltor zu entwickeln, welches sich mit einfachen Antriebsmitteln geringerer Leistung antreiben lässt und bei einfachem und kostengünstigem Aufbau den in unterschiedlichen Standards geforderten Sicherheitsbedingungen entspricht. Zum Lösen dieser Aufgabe ist ein Tor mit den Merkmalen des beigefügten Anspruches 1 vorgesehen.

Vorteilhafte Ausgestaltungen der Erfindung sind Gegenstand der Unteransprüche.

Gemäß einer vorteilhaften Ausgestaltung der Erfindung wird die oben genannte Aufgabe gelöst, indem ein Rolltor mit einem unkomplizierten Gleichstrommotor, beispielsweise einem 24V-Scheibenwischermotor, und einem Federausgleich versehen wird. Der Federausgleich ist vorzugsweise derart ausgebildet, dass er der Drehmomentcharakteristik des Rolltorballens entspricht, um so die Antriebsleistung möglichst gering zu halten. Dadurch lassen sich auch einfache Motoren mit geringen Anforderungen an deren Leistung verwenden.

Vorteilhafterweise wird ein Federausgleich außerhalb der Wickelwelle oder Torwelle bzw. außerhalb des Rolltorballens angeordnet. Besonders bevorzugt ist der Federausgleich durch wenigstens ein Zugfederpaket ausgeführt.

Die Ausführung einer Gewichtsausgleichseinrichtung mit einer Zugfeder stellt eine besonders einfache und unkomplizierte Möglichkeit dar, die Ausgleichscharakteristik möglichst nahe an die Drehmomentcharakteristik des auf- und abzuwickelnden Behanges anzupassen.

Dabei greift die Zugfeder zum Ausgleichen an der Torwelle an. Durch die spiralförmige Aufwickelung des Rolltorballens erhält man eine nichtlinear verlaufende Drehmomentcharakteristik. Eine vorteilhafte Lösung, die Zugfedercharakteristik so zu gestalten, dass sie der Drehmomentcharakteristik eines Rolltors annähernd entspricht, lässt sich durch ein sich im Verlauf des Torweges im Übersetzungsverhältnis änderndes Getriebe, das zwischen die Zugfeder und die Torwelle geschaltet ist, erreichen.

Eine entsprechende Getriebeeinrichtung weist zum Beispiel eine Wickeltrommel zum Aufwickeln eines die Zugfeder mit der Torwelle verbindenden Zugmittels auf, die in unterschiedlichen Torstellungen einen unterschiedlichen Wickelradius für das Zugmittel zur Verfügung stellt. Beispielsweise ist hierzu eine konische Seiltrommel zum Aufwickeln eines als Seileinrichtung ausgeführten Zugmittels vorgesehen.

Das Federelement der Gewichtsausgleichseinrichtung weist vorzugsweise mehrere Zugfedern, insbesondere ein Zugfederpaket auf. So wird die Haltekraft auch bei Bruch einer Feder noch durch die eine weitere Zugfeder oder durch die mehreren weiteren Zugfedern zur Verfügung gestellt, so dass ein Abstürzen des Behanges bei Federbruch vermieden wird. Gefährdungen durch Federbruchstücke bei Federbruch lassen sich vermeiden, wenn man mehrere Federn ineinander verschachtelt. Beispielsweise ist eine äußere und eine innere Zugfeder vorgesehen, die zum Beispiel konzentrisch zueinander angeordnet sind. Eine Vermeidung eines Verhakens der einzelnen Federwindungen ineinander sowie ein sicheres Auffangen von Federbruchstücken lassen sich durch eine gegenläufige Wicklung der inneren und äußeren Feder erreichen. Bei gegenläufiger Wicklung sind bei jeder Federwicklung sich kreuzende Federbereiche der beiden Federn vorgesehen, die ein Umherfliegen von Federbruchstücken vermeiden.

Um ein Fingerklemmen in den gespannten Federn zu vermeiden, sind diese vorzugsweise verdeckt angeordnet. Sie sind beispielsweise durch eine Zarge oder ein sonstiges Rahmenelement des Tores abgedeckt. Beispielsweise sind sie in einem Hohlraum des Torrahmens geführt oder von Rahmenprofilteilen umgriffen. Mit einem Ende ist das Federpaket und/oder die wenigstens eine Zugfeder an einem ortsfest anzubringenden Rahmenteil befestigbar. An dem anderen Ende greift vorzugsweise das Zugmittel an.

Das Zugmittel ist weiter vorzugsweise in mehrere im wesentlichen parallel geführte Zugelemente aufgeteilt. So ist auch bei Bruch eines der Zugelemente ein Abstürzen vermieden, so dass besondere Fühl- und Fangelemente für den Fall von Seilbrüchen eingespart werden können. Beispielsweise hat das Zugmittel wenigstens zwei etwa parallel geführte Zugseile, insbesondere Drahtseile.

Vorteile der Erfindung und/oder von bevorzugten Ausführungsformen davon sind:
- In bevorzugter Ausgestaltung ist eine Notentriegelungsvorrichtung vorgesehen, mit der eine Entkupplung eines Motors in Notfällen, insbesondere zur Notöffnung bei Stromausfall, vom Innenraum und/oder auch von außen ohne besonderes Werkzeug, wie beispielsweise Handkurbel oder Nothandkette, erzielbar ist.
- Ein besonderer Federausgleich ist vorgesehen, damit das Tor im Notfall manuell über Aufwickeln des Behanges geöffnet werden kann und damit nur eine geringe Antriebsleistung erforderlich ist.
- Vorzugsweise ist ein Federpaket mit wenigstens zwei Federn vorgesehen. Einzelne Zugfedern sind weiter vorzugsweise ineinander verschachtelt Bei einem Federbruch gibt es so keinen unmittelbaren Torabsturz; und wegen der Verschachtelung ist keine Federbruchsicherung notwendig.
- Der Einsatz von zwei Zugelementen pro Zugmittel, beispielsweise von wenigstens zwei Zugseilen, gilt als Seilbruchsicherung.
- Durch den Einsatz eines Gleichstrom-Motors lässt sich eine Steuerung realisieren, die sicherheitstechnische Anforderungen - beispielsweise Schließkraftbegrenzung - auf einfache, kostengünstige Weise erfüllt.

Das vorteilhafterweise vorgesehene Antriebsaggregat besitzt in besonders bevorzugter Ausgestaltung einen Antriebsmotor, der mit einem hoch übersetzten Schneckengetriebe versehen ist. Die Übersetzung liegt vorzugsweise im Bereich von 1:50 bis 1:200 und ist zum Beispiel 1:91. Insbesondere bei derartig hohen Übersetzungen ist in dem Schneckengetriebe eine sichere statische Selbsthemmung zu erreichen.

Weiter ist in besonders bevorzugter Ausgestaltung noch ein Zugmittelgetriebe vorgesehen, mit dem das Antriebsaggregat an die Wickelwelle angekoppelt ist. Auch dieses Zugmittelgetriebe dient vorzugsweise der weiteren Untersetzung.

Insbesondere lässt sich mit einem solchen Zugmittelgetriebe besonders einfach eine Notentriegelungsmöglichkeit erreichen, mit der sich das Tor in Notfällen, z. B. Stromausfällen, leicht öffnen lässt.

Beispielsweise ist zur Abtriebsseite (Torwelle, Wickelwelle) die Antriebsdrehzahl nochmals durch ein beispielsweise als Kettengetriebe ausgebildetes Zugmittelgetriebe im Verhältnis 1:3 untersetzt.

Eine Notentriegelung lässt sich besonders einfach durch eine Entkupplung erreichen, die dadurch erfolgt, indem der Motor mit seinem Abtriebsrad, beispielsweise einem Antriebskettenritzel, aus dem Eingriffsbereich des Zugmittels des Zugmittelgetriebe, beispielsweise einer Kette, geschwenkt wird.

Bei einer entsprechenden Schwenklagerung ist eine sichere Halterung des Motorantriebsaggregates bei einfacher Ausführung der Halterung möglich. Auch kann man bei einer solchen Schwenkvorrichtung zum Beispiel durch ein Schwenken über den Totpunkt hinaus eine sichere Betriebsstellung unter Spannung des Zugmittels erhalten. Vorzugsweise ist die Schwenkvorrichtung nach dem Prinzip eines Kniehebels ausgebildet oder weist einen Kniehebel auf.

Insbesondere lässt sich durch das Schwenken einfach und ohne großen Kraftbedarf das Zugmittel eines Zugmittelgetriebes spannen. Wird ein Kniehebelprinzip eingesetzt, lassen sich die Betätigungskräfte weiter reduzieren und dennoch eine hohe Spannkraft erreichen.

Der Motor kann beispielsweise durch ein Verriegelungselement in seiner Betriebsstellung gehalten werden.

Um eine sichere Entriegelung, beispielsweise über einen Bowdenzug, auch von außen zu ermöglichen, kann eine Vorspannung vorgesehen sein, die den Motor aus seiner Betriebsstellung heraus in eine Notentriegelungsstellung vorspannt. Man braucht dann nur das Riegelelement, beispielsweise mittels des Bowdenzuges von außen zu entriegeln, so dass der Motor in seiner Notentriegelungstellung und somit außer Eingriff mit der Getriebevorrichtung, welche den Motor an die Torwelle koppelt, springt. Anschließend kann der Behang dann manuell aufgeschoben werden. Die Federausgleichseinrichtung sorgt auch bei einem solchen manuellen Aufschieben für ein sicheres Aufwickeln.

Diese Art der Notentriegelung kann auch bei anderen Toren, ohne oder mit einem anders ausgeführtem Gewichtsausgleich vorgesehen werden.

Ein Ausführungsbeispiel der Erfindung wird nachfolgend anhand der beigefügten Zeichnung näher erläutert. Darin zeigt:
- Fig. 1: eine Innenansicht auf ein Rolltor mit Antrieb und Gewichtsausgleichseinrichtung;
- Fig. 2: die Antriebsvorrichtung für das Rolltor nach Fig. 1 in einer Betriebsstellung;
- Fig. 3: die Antriebsvorrichtung von Fig. 2 in Notentriegelungsstellung und
- Fig. 4: ein Diagramm, das die Drehmomente, die durch den Behang, die Feder und die Antriebseinrichtung an der Wickelwelle des Rolltores ausgeübt werden, über den Torweg hinweg aufgetragen.

Das in Fig. 1 insgesamt mit 10 bezeichnete Rolltor weist eine Torwelle in Form einer Wickelwelle 12, ein Verschlusselement zum Öffnen und Verschließen einer Gebäudeöffnung 14 in Form eines auf die Wickelwelle 12 zu einem Torballen 16 aufwickelbaren Behanges 18 und eine Zarge 20 auf.

Die Zarge 20 ist als ortsfestes Rahmenelement an der Berandung der Gebäudeöffnung 14 zu befestigen und weist jeweils links und rechts der Gebäudeöffnung 14 je eine Führung 22 für den Behang 18 auf. An der Zarge 20 sind weiter zwei Lager 24 für die Wickelwelle 12 vorgesehen.

An einem ersten Ende der Wickelwelle 12 greift eine Antriebsvorrichtung 26 an. An einem zweiten Ende der Wickelwelle 12 greift eine Gewichtsausgleichseinrichtung 28 an.

Die Gewichtsausgleichseinrichtung 28 weist ein Federelement in Form eines Federpaketes 30 auf, das aus wenigstens einer inneren Zugfeder 32 und einer äußeren Zugfeder 34 gebildet ist. Die innere Zugfeder 32 ist innerhalb der äußeren Zugfeder 34 etwa konzentrisch so aufgenommen, dass die Zugfedern 32, 34 verschachtelt zueinander angeordnet sind. Die Zugfedern 32, 34 sind, wie dies nicht näher dargestellt ist, gegenläufig gewickelt. Das Federpaket 30 ist in einem Hohlraum der Zarge 20 aufgenommen, wie dies durch ein gestrichelt dargestelltes Zargenprofilteil 36, das das Federpaket 30 gegen Zugriff durch Personen verdeckt, angedeutet ist. Ein erstes Ende des Federpaketes 30 ist über einen Federsitz 38 mit Zughaken 40 an einem ortsfesten Bereich der Zarge 20 eingehakt. An dem zweiten freien Ende ist das Federpaket 30 mit einer Getriebeeinrichtung 42 verbunden, mittels der die Zugkraft der Zugfedern 32, 34 als ein Drehmoment auf die Wickelwelle 12 aufgebracht wird. Die Getriebeeinrichtung 42 ist derart ausgebildet, dass das durch die Zugkraft verursachte Drehmoment von der Stellung der Wickelwelle 12 abhängig ist und den wegabhängigen Drehmomenten, die durch den Torballen 16 bzw. den Behang 18 in den unterschiedlichen Torstellungen ausgeübt werden, entgegenwirkt und so diese Drehmomente möglichst entsprechend kompensiert.

In dem dargestellten Beispiel weist die Getriebeeinrichtung 42 ein Zugmittel 44 und eine Wickeltrommel 46 mit drehwinkelabhängigem und somit torwegabhängigem Wickelradius auf. Das Zugmittel 44 weist zwei etwa parallel geführte Zugelemente in Form von zwei Drahtseilen 48 auf. Die Wickeltrommel 46 ist besonderes bevorzugt als konische Seiltrommel ausgebildet.

In Fig. 4 sind die Drehmomentcharakteristiken des durch den Behang 18 und den Torballen 16 auf die Wickelwelle ausgeübten Drehmoments und des durch die Gewichtsausgleicheinrichtung 28 auf die Wickelwelle 12 ausgeübten Drehmoments über den Torweg s aufgetragen. Auf der y-Achse sind die Drehmomente D und auf der x-Achse ist der Torweg s aufgetragen.

Wie ersichtlich ist die Wickeltrommel 46 derart ausgebildet, dass die Zugkraft des Federpaketes 30 ein Drehmoment 52 ausübt, welches bis auf einen Differenzbetrag über nahezu den gesamten Torweg möglichst weitgehend dem durch den Behang ausgeübten Drehmoment 50 entspricht. Wenngleich die Drehmomente 50, 52 in Praxis gegeneinander wirken, so sind sie in Fig. 4 auf der gleichen Seite der x-Achse aufgetragen, um ihre Beträge besser vergleichen zu können.

Die Kurve 54 zeigt das durch die Antriebsvorrichtung 26 zur Verfügung gestellte Drehmoment 54 ebenfalls über den Torweg s aufgetragen. Aufgrund der Annäherung der Drehmomente 50, 52 über den gesamten Torweg muss die Antriebsvorrichtung 26 nur ein ganz geringes Drehmoment 54, nämlich etwa den Differenzbetrag zwischen den Drehmomentkurven 50, 52 zur Verfügung stellen.

Nahe der ganz rechts in der Drehmomentcharakteristik von Fig. 4 dargestellten Schließstellung - "Tor zu" 56 - stützt sich der Behang 18 mit seinem mit Dichtung versehenen Abschlussprofil 60 auf dem Boden 62 auf. Der Behang 18 ist, siehe Fig. 1, aus einzelnen aneinander angelenkten Rolltorstäben 64 - Profilstäbe aus Metall - gebildet, die dann nahe der Stellung "Tor zu" 56 nacheinander entlastet werden. Demnach sinkt das durch den Behang 18 auf die Torwelle ausgeübte Drehmoment 50 im Nahbereich der Schließstellung 56 rapide bis auf Null ab.

Die Gewichtsausgleichseinrichtung mit dem Federpaket 30 wirkt jedoch noch mit einem bestimmten Betrag entgegen. Gegen dieses verbleibende Drehmoment 68 der Gewichtsausgleichseinrichtung in Stellung "Tor zu" 56 wirkt dann ein entsprechendes Gegendrehmoment der Antriebsvorrichtung. Die Antriebsvorrichtung 28 ist, wie dies im Folgenden noch näher erläutert wird, mit einem selbsthemmenden Getriebe versehen. Die so wirkende Motorselbsthemmung stellt ein Zuhaltemoment 66 zur Verfügung, welches einem Öffnen des Torbehanges entgegenwirkt.

Demnach sind bei der dargestellten Ausführungsform der Gewichtsausgleichseinrichtung 28 zwei Zugfederseile in der Stellung "Tor auf" 58, wie in Fig. 1 dargestellt, parallel auf dem großen Wickeldurchmesser der Wickeltrommel 46 aufgelegt und wickeln sich bis zur Stellung "Tor zu" 56 auf den kleinsten Wickeldurchmesser auf. Hierdurch wird ein möglichst abfallendes Drehmoment 52 in Schließstellung erreicht. Das Restedrehmoment 68 in der Stellung "Tor zu" 56 wird durch die Antriebsvorrichtung, insbesondere einem Antriebsmotor, erzeugt und durch die Selbsthemmung gehalten.

Wie aus Fig. 3 ersichtlich ist das Antriebs-Drehemoment 54 über nahezu den gesamten Torweg s hinweg konstant oder nahezu konstant. Man kann daher auch eine einfache Sicherheitsabschaltung bei Auflaufen auf Hindernisse vorsehen, indem man eine über den Torweg konstante Abschaltschwelle für einen in üblicher Art und Weise überwachten, das Antriebs-Drehmoment repräsentierenden Parameter (z.B. Strom, Leitung, Drehzahl ...) vorsieht.
Im Folgenden wird anhand der Darstellungen in den Fig. 2 und 3 die Antriebsvorrichtung 26 näher erläutert.

Die Antriebsvorrichtung 26 weist ein Antriebsaggregat 70 mit einem Motor 72 sowie eine Getriebevorrichtung 74 auf.

Der Motor 72 ist in dem dargestellten Beispiel ein einfacher 24Volt-GleichstromMotor. Die Getriebevorrichtung 74 weist ein selbsthemmendes Getriebe in Form eines hoch übersetzten Schneckengetriebes 76 und ein Zugmittelgetriebe 78 auf. Das Zugmittelgetriebe 78 ist ebenfalls untersetzend ausgestaltet und vorzugsweise als formschlüssiges Zugmittelgetriebe 78, also beispielsweise als Zahngurtgetriebe oder, wie hier dargestellt, als Kettengetriebe mit einer Gliederkette 80 als Zugmittel ausgebildet. Das Zugmittel des Zugmittelgetriebes 78 ist zu einer Endlosschleife geschlossen und um ein (kleineres) Abtriebsrad 82 des Antriebsaggregates 70, hier am Abtrieb des Schneckengetriebes 76, und um ein (größeres) Antriebsrad 84 an der Wickelwelle 12 herum gelegt.

Weiter ist eine Notentriegelungsvorrichtung 86 zum Entkoppeln des Motors 72 von der Wickelwelle 12 für eine Notöffnung vorgesehen. Die Notentriegelungsvorrichtung 86 ist in dem dargestellten Beispiel durch eine schwenkbare Lagerung 88 des Antriebsaggregates 70 gebildet. Die schwenkbare Lagerung 88 weist einen ortsfest, hier an der Führung 22, zu befestigenden Gelenkbock 90 als Befestigungselement und eine um eine Drehachse 92 zu dem Gelenkbock 90 schwenkbare Halterung für das Antriebsaggregat 70, hier in Form einer Ritzelaufnahme 94 auf, an der das als Antriebsritzel ausgebildete Antriebsrad 82 gelagert ist.

Die Ritzelaufnahme 94 ist durch ein Vorspannelement, hier in Form einer Abdrück-Feder 96 in die in Fig. 3 dargestellte Notentriegelungsstellung (Antriebsaggregat 70 ist von der Führung 22 weggeschwenkt) vorgespannt. In dieser Notentriegelungsstellung ist das Abtriebsrad 82 mit der Gliederkette 80 nicht in Eingriff. Die Ritzelaufnahme 94 ist mit zwei mittels Abstandhalter 98 zueinander beabstandeten Platten 100 versehen. Zwischen diesen Platten 100 ist die dann lose hängende Endlosschleife der Gliederkette 80 geführt. Da das Abtriebsrad 82 innerhalb dieser Endlosschleife in der Ritzelaufnahme 94 gelagert ist, lässt sich die Gliederkette 80 auch in dem in Fig. 3 dargestellten entriegelten Zustand nicht aus ihrer Lage zwischen den Platten 100 entfernen. Es ist klar, dass hierzu nicht unbedingt Platten notwendig sind, es können auch andere Führungselemente für das Beibehalten der Lage der Gliederkette 80 in dem entriegelten Zustand dienen.

In Fig. 2 ist die Betriebsstellung dargestellt, bei der die Ritzelaufnahme 94 um die Drehachse 92 hin zu dem Gelenkbock 90 und der Führung 22 verschwenkt ist. Das als Ritzel ausgeführte Abtriebsrad 82 ist im Eingriff mit der Gliederkette 80 und spannt die Gliederkette 80 entsprechend.

Es ist ein Riegelelement 102 vorgesehen, welches die schwenkbare Lagerung 88 in dieser Betriebsstellung verriegelt.

Das Riegelelement 102 hat einen Schwenkriegel 104, der einen Fortsatz 106 der Ritzelaufnahme 94 zwischen sich und der Führung 22 verspannt. Der Schwenkriegel 104 ist hierzu mittels eines Spannelements 108, hier in Form eines Senkrechtspanners, verspannt. Das Spannelement 108 lässt sich hierzu um eine versetzt zu einer Schwenkachse des Schwenkriegels 104 angeordnete Schwenkachse in eine etwa senkrecht zum Schwenkriegel verlaufende Spannlage bringen. Am freien Ende des Spannelements 108 ist eine Entkupplungsleine 110 oder in einer alternativen, nicht dargestellten Ausführung, ein Bowdenzug befestigt, welche das Spannelement 108 aus seiner Spannlage ziehen können. In einem solchen Fall drückt die Abdrückfeder 96 die Ritzelaufnahme 94 in die in Fig. 3 dargestellte Notentriegelungsstellung.

Der Fortsatz 106 ist in Form eines Winkels ausgebildet, der zur Verriegelung von einem Vorsprung 112 des Schwenkhebels 104 hintergriffen wird. Greift der Vorsprung 112 an dem Fortsatz 106 an, so bilden die Halterung mit ihrer Drehachse 92 und der Schwenkriegel 104 mit seiner Schwenkachse 114 einen Kniehebel, mittels dem die Spannkräfte zum Spannen des Zugmittels - hier in dem Beispiel die Gliederkette 80 - leicht aufgebracht werden können.

### BEZUGSZEICHENLISTE

- 10: Rolltor
- 12: Wickelwelle
- 14: Gebäudeöffnung
- 16: Torballen
- 18: Behang
- 20: Zarge
- 22: Führung
- 24: Lager
- 26: Antriebsvorrichtung
- 28: Gewichtsausgleichseinrichtung
- 30: Federpaket
- 32: innere Zugfeder
- 34: äußere Zugfeder
- 36: Zargenprofilteil
- 38: Federsitz
- 40: Zughaken
- 42: Getriebeeinrichtung
- 44: Zugmittel
- 46: Wickeltrommel
- 48: Drahtseile
- 50: Drehmoment durch Behang
- 52: Drehmoment durch Gewichtsausgleichseinrichtung
- 54: Drehmoment der Antriebsvorrichtung
- 56: Tor zu
- 58: Tor auf
- 60: Abschlussprofil
- 62: Boden
- 64: Rolltorstäbe
- 66: Zuhaltemoment Motorselbsthemmung
- 68: Drehmoment der Gewichtsausgleichseinrichtung in Stellung "Tor zu"
- 70: Antriebsaggregat
- 72: Motor
- 74: Getriebevorrichtung
- 76: Schneckengetriebe
- 78: Zugmittelgetriebe
- 80: Gliederkette
- 82: Abtriebsrad
- 84: Antriebsrad
- 86: Notentriegelungsvorrichtung
- 88: schwenkbare Lagerung
- 90: Gelenkbock
- 92: Drehachse
- 94: Ritzelaufnahme
- 96: Abdrück-Feder
- 98: Abstandshalter
- 100: Platten
- 102: Riegelelement
- 104: Schwenkriegel
- 106: Fortsatz
- 108: Spannelement
- 110: Entkupplungsleine
- 112: Vorsprung
- 114: Schwenkachse
- s: Torweg

## Patentansprüche

1. Rolltor (10) mit einem zum Öffnen und Verschließen einer Gebäudeöffnung (14) bewegbaren Torbehang (18) und einer Wickelwelle (12), wobei der Torbehang (18) auf die Wickelwelle (12) spiralförmig aufwickelbar ist und mit einer an der Wickelwelle (12) angreifenden Gewichtsausgleichseinrichtung (28), die wenigstens ein Federelement (30) aufweist, das bei Drehung der Wickelwelle (12) in einer ersten Richtung spannbar und bei Drehung der Wickelwelle (12) in einer zweiten Richtung entlastbar ist,
wobei das wenigstens eine Federelement (30) wenigstens eine Zugfeder (32, 34) aufweist, wobei die wenigstens eine Zugfeder (32, 34) über eine Getriebeeinrichtung (42) mit veränderbarem Übersetzungsverhältnis an die Wickelwelle (12) gekoppelt ist
**dadurch gekennzeichnet,**
**dass** das Übersetzungsverhältnis derart abhängig von dem Drehwinkel der Wickelwelle (12) ausgebildet ist, dass die Zugkraft der Zugfeder (32, 34) im Wesentlichen entsprechend der torwegabhängigen Drehmomentcharakteristik übertragen wird, so dass die Zugkraft der Zugfeder (32, 34) ein Drehmoment (52) ausübt, das bis auf einen Differenzbetrag über nahezu den gesamten Torweg im Wesentlichen dem durch den Torbehang (18) ausgeübten Drehmoment (50) entspricht.

2. Rolltor nach Anspruch 1,
**dadurch gekennzeichnet,**
**dass** der Torbehang (18) aus mehreren aneinander gelenkig angelenkten Rolltorstäben (64) gebildet ist.

3. Rolltor nach einem der voranstehenden Ansprüche,
**dadurch gekennzeichnet,**
**dass** das Federelement ein aus mehreren Zugfedern (32, 34) gebildetes Federpaket (30) aufweist.

4. Rolltor nach Anspruch 3,
**dadurch gekennzeichnet,**
**dass** das Federpaket (30) wenigstens eine äußere Zugfeder (34) und wenigstens eine von der äußeren Zugfeder (34) umgebene innere Zugfeder (32) oder ineinander verschachtelte Zugfedern (32, 34) aufweist.

5. Rolltor nach Anspruch 4,
**dadurch gekennzeichnet,**
**dass** die Zugfedern (32, 34) im wesentlich konzentrisch zueinander angeordnet sind.

6. Rolltor nach einem der Ansprüche 4 oder 5,
**dadurch gekennzeichnet,**
**dass** die innere und die äußere Zugfeder (32, 34) gegenläufig zueinander gewickelt sind.

7. Rolltor nach einem der voranstehenden Ansprüche,
**dadurch gekennzeichnet,**
**dass** ein an der Gebäudeöffnung (14) ortsfest anzuordnendes Torrahmenelement (20, 22, 36) vorgesehen ist, wobei das Federelement (30) und/oder die wenigstens eine Zugfeder (32, 34) desselben mit einem ersten Ende an dem Torrahmenrahmenelement (20, 22, 36) befestigt ist.

8. Rolltor nach Anspruch 7,
**dadurch gekennzeichnet,**
**dass** das Zugfederelement (30) von dem Torrahmenelement (20) umgriffen angeordnet ist.

9. Rolltor nach einem der voranstehenden Ansprüche,
**dadurch gekennzeichnet,**
**dass** die Getriebeeinrichtung (42) die Zugkraft der Zugfeder (32, 34) gegenläufig zu der durch das Gewicht des Verschlusselements (16, 18) im Verlauf des Torweges (s) auf die Torwelle (12) wirkenden Drehmomentcharakteristik (50) auf die Torwelle (12) überträgt.

10. Rolltor nach einem der voranstehenden Ansprüche,
**dadurch gekennzeichnet,**
**dass** an einem zweiten Ende des Federelements (30) und/oder der wenigstens einen Zugfeder (32, 34) desselben ein Zugmittel (44) angreift, das auf eine sich mit der Torwelle (12) drehenden Wickeleinrichtung (46) aufwickelbar befestigt ist.

11. Rolltor nach Anspruch 10,
**dadurch gekennzeichnet,**
**dass** die Wickeleinrichtung eine vorzugsweise konische Wickeltrommel (46) aufweist, die für verschiedene Stellungen des Tores unterschiedliche Wickelradien für das Zugmittel (44) zur Verfügung stellt.

12. Rolltor nach einem der Ansprüche 10 oder 11,
**dadurch gekennzeichnet,**
**dass** das Zugmittel (44) wenigstens zwei im Wesentlichen parallel geführte Zugelemente (48) aufweist.

13. Rolltor nach Anspruch 12,
**dadurch gekennzeichnet,**
**dass** die Zugelemente Zugseile, insbesondere Drahtseile (48), sind.

## Claims

1. A roll-up door (10) with a movable door curtain (18) used to open and close an opening in a building (14) with a winder shaft (12), whereby the door curtain (18) can be wound up on the winder shaft (12) in a spiral-like manner and with a weight balancing device (28) that is connected to the winding shaft (12) and that has at least one spring element (30) that can be tensioned when the winder shaft (12) is turned into a first direction and the tension of which can be relieved when the winder shaft (12) is turned into a second direction, whereby at least one spring element (30) is equipped with at least one tension spring (32, 34), whereby at least one tension spring (32, 34) is coupled to the winder shaft (12) via a drive device (42) with a modifiable transfer ratio; **characterized by** the fact that the transfer ratio is contingent upon the turning angle of the winder shaft (12) in such a manner that the tensioning force of the tension spring (32, 34) is largely transferred in accordance with the door path contingent torque characteristics so that the tensioning force of the tension spring (32, 34) applies a torque (52), which, with the exception of a difference amount, is largely equivalent to the torque (50) applied by the door curtain (18) across virtually the entire door path.

2. The roll-up door according to Claim 1,
**characterized by** the fact
that the door curtain (18) comprises multiple roll-up door rods (64) that are jointed together.

3. The roll-up door according to the above Claims,
**characterized by** the fact
that the spring element has a spring assembly (30) consisting of several tension springs (32, 34).

4. The roll-up door according to Claim 3,
**characterized by** the fact
that the spring assembly (30) is equipped with at least one external tension spring (34) and at least one interior tension spring (32) surrounded by the external tension spring (34) or with tension springs nested into each other (32, 34).

5. The roll-up door according to Claim 4,
**characterized by** the fact
that the tension springs (32, 34) are positioned largely concentrically to each other.

6. The roll-up door according to one of Claims 4 or 5,
**characterized by** the fact
that the interior and the external tension springs (32, 34) are wound in opposite directions from each other.

7. The roll-up door according to one of the above Claims
**characterized by** the fact
that a door frame element (20, 22, 36) to be mounted permanently to the opening of the building (14) is called for, whereby the spring element (30) and/or at least one tension spring (32, 34) of the same are mounted to the door frame element (20, 22, 36) with the first end.

8. The roll-up door according to Claim 7,
**characterized by** the fact
that the tension spring element (30) is situated in such a manner that it is framed by the door frame element (20).

9. The roll-up door according to one of the above Claims,
**characterized by** the fact
that the drive device (42) transfers the tension force of the tension spring (32, 34) in the opposite direction of the torque characteristic (50) applied by the weight of the locking element (16, 18) over the progression of the door path (s) to the door shaft (12).

10. The roll-up door according to one of the above Claims,
**characterized by** the fact
that on the second end of the spring element (30) and/or at least one tension spring (32, 34) of the former a tensioning material (44) is connected that is mounted to a winding device (46) turning with the door shaft (12) in such a manner that it can be wound up.

11. The roll-up door according to Claim 10,
**characterized by** the fact
that the winding device preferably has a conically shaped winding drum (46), which provides different winding radiuses for the tensioning material (44) in the different door settings.

12. The roll-up door according to Claims 10 or 11,
**characterized by** the fact
that the tensioning material (44) has at least two tensioning elements (48) that are largely guided in parallel to each other.

13. The roll-up door according to Claim 12,
**characterized by** the fact
that the tensioning elements are tensioning ropes, in particular wire ropes (48).

## Revendications

1. Porte roulante (10) comportant un tablier de porte (18) pouvant être déplacé pour permettre d'ouvrir et de fermer une ouverture (14) d'un bâtiment, et un arbre d'enroulement (12), le tablier de porte (18) pouvant être enroulé en spirale autour de l'arbre d'enroulement (12) ainsi qu'un dispositif de contrepoids (28) venant en prise sur l'arbre d'enroulement (12) et comportent au moins un élément élastique (30) pouvant être tendu lors d'une rotation de l'arbre d'enroulement (12) dans une première direction et pouvant être détendu lors d'une rotation de l'arbre d'enroulement (12) dans une seconde direction,
l'élément élastique (30) comprenant au moins un ressort de traction (32, 34), ce ressort de traction (32, 34) étant accouplé à l'arbre d'enroulement (12) par l'intermédiaire d'un dispositif de transmission (42) ayant des rapports de multiplication pouvant être modifiés, **caractérisée en ce que**
le rapport de multiplication est réalisé en fonction de l'angle de rotation de l'arbre d'enroulement (12) pour que la force de traction du ressort de traction (32, 34) soit transmise essentiellement en fonction de la caractéristique de couple de rotation dépendant de la course de la porte, de sorte que la force de traction du ressort de traction (32, 34) exerce un couple de rotation (52) correspondant essentiellement au couple de rotation (50) exercé par le tablier de porte (18) jusqu'à une valeur de différence sur à peu près la totalité de la course de la porte.

2. Porte roulante conforme à la revendication 1,
**caractérisée en ce que**
le tablier de porte (18) est formé de plusieurs lames (64) articulées les unes sur les autres.

3. Porte roulante conforme à l'une des revendications précédentes,
**caractérisée en ce que**
l'élément élastique comporte un bloc-ressort (30) formé par plusieurs ressorts de traction (32, 34).

4. Porte roulante conforme à la revendication 3,
**caractérisée en ce que**
le bloc-ressort (30) comporte au moins un ressort de traction externe (34) et au moins un ressort de traction interne (32) entouré par le ressort de traction externe (34) ou des ressorts de traction (32, 34) imbriqués les uns dans les autres.

5. Porte roulante conforme à la revendication 4,
**caractérisée en ce que**
les ressorts de traction (32, 34) sont essentiellement concentriques.

6. Porte roulante conforme à l'une des revendications 4 et 5,
**caractérisée en ce que**
les ressorts de traction interne et externe (32, 34) sont enroulés en sens inverse.

7. Porte roulante conforme à l'une des revendications précédentes,
**caractérisée en ce qu'**
il est prévu un élément de châssis dormant (20, 22, 36) monté solidairement sur l'ouverture (14) du bâtiment, l'élément élastique (30) et/ou le ressort de traction (32, 34) de cet élément étant fixé sur cet élément de châssis dormant (20, 22, 36) par une première extrémité.

8. Porte roulante conforme à la revendication 7,
**caractérisée en ce que**
l'élément élastique (30) est serré par l'élément de châssis dormant (20).

9. Porte roulante conforme à l'une des revendications précédentes,
**caractérisée en ce que**
le dispositif de transmission (42) transmet la force de traction du ressort de traction (32, 34) à l'arbre d'enroulement (12) inversement à la caractéristique de couple de rotation (50) agissant sur l'arbre d'enroulement (12) du fait du poids de l'élément de fermeture (16, 18) pendant le déroulement de la course de la porte (s).

10. Porte roulante conforme à l'une des revendications précédentes,
**caractérisée en ce que**
sur la seconde extrémité de l'élément élastique (30) et/ ou du ressort de traction (32, 34) de cet élément, vient en prise un moyen de traction (44) qui est fixé de façon à pouvoir être enroulé sur un dispositif d'enroulement (46) tournant avec l'arbre d'enroulement (12).

11. Porte roulante conforme à la revendication 10,
**caractérisée en ce que**
le dispositif d'enroulement comporte un tambour d'enroulement (46) de préférence conique qui permet de disposer de différents rayons d'enroulement du moyen de traction (44) pour différentes positions de la porte.

12. Porte roulante conforme à l'une des revendications 10 et 11,
**caractérisée en ce que**
le moyen de traction (44) comporte au moins deux éléments de traction (48) guidés essentiellement parallèlement.

13. Porte roulante conforme à la revendication 12,
**caractérisée en ce que**
les éléments de traction sont des câbles de traction en particulier des câbles métalliques (48).
